# EUROPÄISCHE PATENTSCHRIFT

(11) **EP 2 280 629 B1**
(45) Veröffentlichungstag und Bekanntmachung des Hinweises auf die Patenterteilung: **10.07.2013**
(21) Anmeldenummer: 09741566.5
(22) Anmeldetag: 08.04.2009
(51) Int. Cl.: A47K 10/32

(54) **SPENDER FÜR PAPIER**
PAPER DISPENSER
DISTRIBUTEUR DE PAPIER

(30) Priorität: 05.05.2008 AT 7112008
(43) Veröffentlichungstag der Anmeldung: 09.02.2011
(62) Teilanmeldung aus: 13000339.5
(73) Patentinhaber: Hagleitner, Hans Georg, 5700 Zell am See (AT)
(72) Erfinder: Hagleitner, Hans Georg, 5700 Zell am See (AT)
(74) Vertreter: Hofinger, Stephan
(86) Internationale Anmeldenummer: PCT/AT2009/000142
(87) Internationale Veröffentlichungsnummer: WO 2009/135235

(56) Entgegenhaltungen:
- EP-A- 0 116 508
- EP-A- 0 351 187
- US-A- 3 865 295
- US-A- 4 307 638

## Beschreibung

Die Erfindung betrifft einen Spender für Papier von einer in einer unteren, durch ein Sperrmittel definierten Spendeposition liegenden Spenderolle, mit einer von oben in die Spendeposition führenden Führungsbahn, in der eine durch ein weiteres Sperrmittel definierte Warteposition für eine unter Schwerkrafteinfluss in die Spendeposition fallende Reserverolle vorgesehen ist, mit einer Einrichtung, zur Erfassung des Durchmessers der Spenderolle und mit einer Einrichtung zum Lösen der Sperrmittel für die Spenderolle und für die Reserverolle nach Aufbrauch des Papiers der Spenderolle, wobei die Einrichtung zur Erfassung des Durchmessers der Spenderolle ein schwenkbares Abtastelement aufweist, dessen Verschwenkung nach Aufbrauch des Papiers der Spenderolle beide Sperrmittel löst, sodass die Reserverolle und der leere Rollenträger der Spenderolle nach unten fallen, und wobei das Abtastelement von der fallenden Reserverolle verdrängbar ist und nach dem Fall der Reserverolle wieder in die Abtaststellung zurückkehrt.

Ein sich nicht an der Umfangsfläche der Papierrolle abwälzendes Abtastelement muss so angeordnet sein, dass die Auflagekante nicht das Papier beschädigt. Das Abtastelement muss also schleifend auf dem Papier aufliegen. Ist das Abtastelement verschwenkbar gelagert, muss sich das Abtastelement von der Schwenkachse In der Drehrichtung der Rolle erstrecken, d.h. jeder Punkt der Papierrolle passiert zuerst die Schwenkachse und erst dann die Auflagekante des Abtastelementes.

Häufig sind die Papiere einseitig bedruckt und die bedruckte Seite ist bei einer Papierrolle immer außen, da man sie sonst nicht sieht. Soll der Spender auch bedruckte Papiere aufnehmen können, so muss die bedruckte Seite an dem aus dem Spender ragenden Papierstrelfenende für den Benützer sichtbar sein. Es ist daher nicht nur auf das seitenrichtige Einsetzen der Rollen zu achten, auf das hier nicht weiter eingegangen werden muss, sondern der Papierspender muss auch so konstruiert sein, dass das Abtastelement in einer Position ist, die die Verwendung von Rollen mit bedrucktem Papier In der gewünschten Weise ermöglicht. Ein schleifend auf bedrucktem Papier aufliegendes Abtastelement muss daher im Gehäuse vorne und oberhalb der zu messenden Rolle angeordnet werden, wenn das Abtastelement nicht durch Federn hochgedrückt werden soll.

Ein Papierspender der eingangs genannten Art ist aus der US 3,865,295 bekannt. Der Rollenwechsel erfolgt dabei nicht automatisch sondern muss vom Benützer mittels eines Bedienungsteiles eingeleitet werden, sobald er das letzte Blatt entnommen hat. Die Verschwenkung des Bedienungsteiles entzieht beiden Rollenträgern die Auflage, sodass die volle Reserverolle und der leere Rollenträger nach unten fallen. Aus hygienischen Gründen ist ein händischer Rollenwechsel aber eher ungünstig.

Die EP 351 187 zeigt einen Spender mit automatischem Rollenwechsel. Allerdings wird hier nicht der Aufbrauch des Papiers abgewartet, sondern der Wechsel erfolgt etwas früher, da der Papierrest der Spenderrolle zum Einfädeln des Papieranfangs der Reserverolle eingesetzt wird, wodurch zwangsläufig eine gewisse Zeit Papier doppelt ausgegeben wird. Ein Abtastelement wird von einer Feder hochgezogen und von unten gegen den Umfang der Federrolle gedrückt, und kann nach oben durchschwenken, wenn der Papierrest klein genug ist. Dies löst die Sperrmittel für die Reserverolle und die Spenderolle. Die fallende Reserverolle drückt das Abtastelement wieder nach unten. Papler mit einseitiger Bedruckung kann nicht so eingelegt werden, dass die bedruckte Seite für den Benutzer sichtbar ist.

Aus der US 4,844,361 ist ein Spender zu entnehmen, bei dem die Führungsbahn in der Spendeposition endet und nach unten offen ist, wobei die Spenderolle auf einer Förderwalze aufliegt. Der Träger der Spenderrolle wird zusätzlich durch einen Schwenkhebel gehalten bzw. geführt, aus dem der Träger ebenfalls nach unten frei austreten kann. Ist das Papier der Spenderolle aufgebraucht, hat sich der Schwenkhebel so weit nach unten bewegt, dass das Sperrmittel für die Resenverolle entriegelt und von der unter Schwerkrafteinfluss sich bewegenden Reserverolle nach unten verschwenkt wird. Diese Schwenkbewegung des Sperrmittels führt den Schwenkhebel nach oben, der leere Träger wird frei und fällt aus der Führungsbahn. Bevor die Reserverolle in der Spendeposition angekommen ist, wird das Sperrmittel seinerseits von der Rolle frei und der nach oben geführte Schwenkhebel ergreift den Träger der Reserverolle. Die Sperrmittel kehren in die Sperrposition zurück, sodass eine neue Reserverolle eingelegt werden kann. Mehrere Federn und Hebel sind Insgesamt hierfür vorgesehen. Ein Nachteil dieses Spenders liegt darin, dass der Paperausgabeschlitz sehr knapp an der Hinterwand ist, sodass das Papier nicht besonders gut zu greifen ist. Ein weiterer Nachteil ist darin zu sehen, dass der Träger der Rolle auf den die Sperrmittel auslösenden Schwenkhebel abgestimmt sein muss, wodurch massive Beschränkungen in den Gestaltungsmöglichkeiten gegeben sind, Wenn bedrucktes Papier verwendet wird, ist die Bedruckung sichtbar.

Die Erfindung hat es sich nun zur Aufgabe gestellt, einen derartigen Spender mit einem automatischen Rollenwechsel zu schaffen, bei dem das Papier mit großem Wandabstand zur Entnahme bereit gehalten wird und dessen in die Führungsbahnen vorstehenden Enden von Rollenträgern nicht auf den Abtast- und Rollenwechselmechanismus abgestimmt sein müssen. Der Spender soll auch für bedrucktes Papier verwendbar sein.

Erfindungsgemäß wird dies dadurch erreicht, dass das Abtastelement gegen die Unfangsfläche der Spenderolle beaufschlagt ist und auf der Spenderolle Schleifend aufliegt, und nach Aufbrauch des Papiers der Spenderolle erst im letzten Abschnitt seines Weges mit beiden Sperrmitteln so zusammen wirkt, dass die Reserverolle und der leere Rollenträger der Spenderolle nach unten fallen.

In einer bevorzugten Ausführung Ist der Spender auch für bedrucktes Papier geeignet, wenn das Abtastelement an einem oberhalb der Spanderolle schwenkbar gelagerten Bügel angeordnet ist, dessen Seitenteile zweiarmige Hebel sind, wobei jeder erste Hebelarm in die Führungsbahn ragt. Die fallende Rolle schwenkt dadurch jeden der beiden Seitenteile derart, dass die ersten Hebelarme von den in die Führungsbahn ragenden Enden des Rollenträgers nach unten mitgenommen und die das Abtastelement bewegenden zweiten Hebelarme hochgeschwenkt werden, sodass das Abtastelement aus dem Weg der Rolle ausweicht. Die Länge der ersten Hebelarme ist so gewählt, dass sie von der fallenden Rolle wieder freigegeben werden, bevor diese die Spendeposition erreicht hat, sodass das Abtastelement wieder nach unten schwenkt, bis es auf der Rolle schleifend aufliegt.

Um die Sperrmittel für die Reserverolle und den leeren Rollenträger erst zu lösen, wenn die Spenderolle aufgebraucht ist, wird, wie oben angeführt, die Schwenkbewegung des Abtastelementes erst im letzten Abschnitt seines Weges auf die Sperrmittel übertragen. Dies kann insbesondere dadurch erreicht werden, dass an jedem ersten Hebelarm ein Stift angeordnet ist, der in einen gebogenen Schlitz des Sperrmittels eingreift, der über einen ersten Abschnitt konzentrisch und über eine anschließenden zweiten Abschnitt exzentrisch zur Schwenkachse des Abtastelementes verläuft.

Beim erfindungsgemäßen Spender wird die Schwerkraft zur Verdrängung und Rückführung des Abtastelementes eingesetzt. Die fallende Rolle kann auch als Antrieb oder Auslöser für andere für den Spender spezifische Vorgänge eingesetzt werden, beispielsweise zur Aktivierung einer äußeren Anzeige für einen Rollenwechsel.

Nachstehend wird nun die Erfindung anhand der Figuren der beiliegenden Zeichnungen näher beschreiben, ohne darauf beschränkt zu sein.

Die Figuren 1 bis 8 zeigen in Schräg- und Seitenansichten einen Spender in verschiedenen Positionen während der Verwendung.

Ein Papierpender, insbesondere für Toilettenpapier, weist ein Gehäuse 1 auf, das mit einer vorderen nicht gezeigten Abdeckung versehen ist, die unten eine Entnahmeöffnung für Papier 9 (Fig. 1) freilässt. Die Seitenwände 2 des Gehäuses 1 sind mit Führungsbahnen 6 versehen, in die auf Rollenträgern 3 und 4 gewickelte Papierrollen eingesetzt werden, die insbesondere eine Bedruckung 18 an der Außenseite aufweisen. In Fig. 1 ist der Spender mit voller Bestückung gezeigt, d.h. eine Spenderolle 10 liegt in einer unteren Spendeposition und eine Reserverolle 20 in einer oberen Warteposition. Beide Positionen sind durch Sperrmittel 7, 8 definiert, die jeweils durch zweiarmige Hebel gebildet und an den Seitenwänden 2 um Achsen 21 und 22 drehbar gelagert sind. Die freien Enden der Sperrmittel 7, 8 sind gelenkig verschiebbar verbunden, sodass eine Verschwenkung eines Sperrmittels das andere ebenfalls verschwenkt.

Weiters enthält der Papierspender ein Abtastelement 11, das für den Durchmesser der Spenderolle 10, um Papier mit einer Bedruckung 18 verwenden zu können, an der Vorderseite des Spenders oberhalb der Spenderolle 10 schwenkbar gelagert sein muss, um schleifend auf dem Papier 9 aufzuliegen, wobei es die Spenderolle 10 auch bremst, um einen Widerstand beim Abziehen des Papiers zu erzielen.

Das Abtastelement 11 ist an einem Bügel angeordnet, dessen Seitenteile durch zweiarmige Hebel gebildet sind, die an den Seitenwänden 2 um eine Achse 19 verschwenkbar gelagert sind. Die beiden Hebelarme 12, 13 verlaufen etwa rechtwinklig zueinander und das Abtastelement 11 erstreckt sich annähernd parallel zu den ersten Hebelarmen 12 der Seitenteile, sodass insgesamt etwa eine U-Form mit leicht auseinanderstrebenden Seiten entsteht. Diese ist in Fig. 2 ganz gut erkennbar. An den beiden ersten Hebelarmen 12 der beiden Seitenteile ist ein Stift 14 vorgesehen, der in einen gebogenen Schlitz 15 in einem der beiden Sperrmittel 7, 8 eingreift - in der gezeigten Ausführung ist der gebogene Schlitz 15 im Sperrmittel 8 für die Spenderrolle. Der gebogene Schlitz 15 ist in seinem ersten Abschnitt, beginnend von unten, kreisbogenförmig und konzentrisch zur Achse 19 und in seinem zweiten anschließenden oberen Abschnitt stärker gebogen, sodass er sich der Achse 19 annähert.

Die Funktion des Spenders ist nun wie folgt: Papier 9 wird aus dem mit zwei vollen Rollen befüllten Spender, wie Fig. 1 oder 2 zeigen, von der Spenderolle 10 abgezogen, deren Durchmesser sich dadurch verringert. Fig. 3 zeigt eine Stellung, in der die Spenderolle 10 schon wesentlich kleiner ist. Das Abtastelement 11 liegt auf der Spenderolle 10 schleifend auf, wobei eine leichte Feder 17 die Auflage unterstützt, die an einem zweiten Hebelarm 13 eines Seitenteils angreift. Beim Verschwenken des Abtastelementes 11 nach unten bewegt sich jeder Stift 14 im konzentrischen Abschnitt des Schlitzes 15, sodass die gekoppelten Sperrmittel 7, 8, die die Rollenträger 3 und 4 unterfangen, nicht bewegt werden. Aus Fig. 4 ist ersichtlich, dass das Abtastelement 11 nach Aufbrauch der Spenderolle 10 nach unten bzw. hinten durchschwenkt, und der Stift 14 in den exzentrischen Abschnitten des Schlitzes 15 eingetreten ist. Über diesen Abschnitt werden, da der Stift 14 seinen Abstand zur Achse 19 ja nicht ändern kann, die Sperrmittel 7, 8 von der Achse 19 weiter wegbewegt, und die Enden schwenken aus den Führungsbahnen 2, sodass beide Rollenträger 3, 4 ihrer Auflage beraubt sind und nach unten fallen. Der leere Rollenträger 4 gleitet in einen Aufnahmeraum nach unten, wo er dann entnommen werden kann. Der volle Rollenträger 3, also die Reserverolle 20, fällt in den Führungsbahnen 2 nach unten, wobei aber die Enden der ersten Hebelarme 12 im Wege sind (Fig. 4, 5). Der Rollenträger 3 trifft auf die Hebelarme 12 und verschwenkt diese um die Achse 19 nach unten. Die Stifte gleiten im exzentrischen Abschnitt des Schlitzes 15 wieder zurück und die Sperrmittel 7, 8 schwenken wieder in die Führungsbahn 2 ein. Die Stifte 14 treten dabei in den konzentrischen ersten Abschnitt der Schlitze 15 ein, sodass sie bei der Weiterverschwenkung des Abtastelementes 11 in die maximal ausgeschwenkte Position (Fig. 6) und der nachfolgenden Rückkehr in die Position nach Fig. 7 die Sperrmittel 7, 8 nicht mehr bewegen. Wie Fig. 6 zeigt, ist bei maximaler Verschwenkung der Hebelarme 12 das Abtastelement 11 weit genug ausgeschwenkt, dass die Reserverolle 20 passieren kann. Anschließend kehrt das Abtastelemerit 11 zurück, da die Hebelarme 12 wieder frei sind. In den Spender kann nun, wie Fig. 8 zeigt, eine neue Reserverolle 20 eingesetzt werden, und der Zustand von Fig. 1 ist wieder erreicht.

## Patentansprüche

1. Spender für Papier von einer in einer unteren, durch ein Sperrmittel (8) definierten Spendeposition liegenden Spenderolle (10), mit einer von oben in die Spendeposition führenden Führungsbahn (6), in der eine durch ein weiteres Sperrmittel (7) definierte Warteposition für eine unter Schwerkrafteinfluss in die Spendeposition fallende Reserverolle (20) vorgesehen ist, mit einer Einrichtung zur Erfassung des Durchmessers der Spenderolle (10) und mit einer Einrichtung zum Lösen der Sperrmittel (7, 8) für die Spenderolle (10) und für die Reserverolle (20) nach Aufbrauch des Papiers der Spenderolle (10), wobei die Einrichtung zur Erfassung des Durchmessers der Spenderolle (10) ein schwenkbares Abtastelement (11) aufweist, dessen Verschwenkung nach Aufbrauch des Papiers der Spenderolle (10) beide Sperrmittel (7, 8) löst, sodass die Reserverolle (20) und der leere Rollenträger (4) der Spenderolle (10) nach unten fallen, und wobei das Abtastelement (11) von der fallenden Reserverolle (20) verdrängbar ist und nach dem Fall der Reserverolle wieder in die Abtaststellung zurückkehrt, **dadurch gekennzeichnet, dass** das Abtastelement (11) gegen die umfangsfläche der Spenderolle (10) beaufschlagt ist und der Spenderolle Schleifend aufliegt, und nach Aufbrauch des Papiers der Spenderolle (10) erst im letzten Abschnitt seines Weges mit beiden Sperrmitteln (7, 8) so zusammen wirkt, dass die Reserverolle (20) und der leere Rollenträger (4) der Spenderolle (10) nach unten fallen.

2. Papierspender nach Anspruch 1, **dadurch gekennzeichnet, dass** der leere Rollenträger (4) der Spenderolle (10) beim Lösen des Sperrmittels (8) für die Spendeposition nach unten in einen Aufnahmeraum gleitet.

3. Papierspender nach Anspruch 1 oder 2, **dadurch gekennzeichnet, dass** das Abtastelement (11) von einer Feder (17) beaufschlagt ist.

4. Papierspender nach einem der Ansprüche 1 bis 3, **dadurch gekennzeichnet, dass** das Abtastelement (11) an einem Bügel angeordnet ist, dessen Seitenteile zweiarmige Hebel sind, wobei jeder erste Hebelarm (12) in die Führungsbahn (6) ragt.

5. Papierspender nach Anspruch 4, **dadurch gekennzeichnet, dass** die beiden Hebelarme (12, 13) etwa rechtwinklig zueinander angeordnet sind.

6. Papierspender nach Anspruch 4 oder 5, **dadurch gekennzeichnet, dass** jeder erste Hebelarm (12) mit beiden Sperrmitteln (7, 8) kinematisch derart gekoppelt ist, dass sich die Sperrmittel (7, 8) erst in einem zweiten Abschnitt des Schwenkweges des Abtastelementes (11) aus der Führungsbahn (6) zurückziehen.

7. Papierspender nach Anspruch 6, **dadurch gekennzeichnet, dass** an jedem ersten Hebelarm (12) ein Stift (14) angeordnet ist, der in einen gebogenen Schlitz (15) eines Sperrmittels eingreift, der über einen ersten Abschnitt konzentrisch und über einen anschließenden zweiten Abschnitt exzentrisch zur Schwenkachse (19) des Abtastelementes (11) verläuft.

8. Papierspender nach Anspruch 7, **dadurch gekennzeichnet, dass** sich der zweite Abschnitt des Schlitzes an die Schwenkachse (19) annähert.

## Claims

1. A dispenser for paper from a dispensing roll (10) located in a lower dispensing position defined by a blocking device (8), the dispenser comprising:
a guide track (6) leading into the dispensing position from above and in which a standby position defined by a further blocking device (7) for a reserve roll (20) is provided which falls into the dispensing position due to the effect of gravity;
a device for detecting a diameter of the dispensing roll (10);
a device for releasing the blocking devices (7, 8) for the dispensing roll (10) and
for the reserve roll (20) once the paper of the dispensing roll (10) has been used up;
wherein the device for detecting the diameter of the dispensing roll (10) has a pivotable sensing element (11), the pivoting movement of which releases both blocking devices (7, 8) after the paper of the dispensing roll (10) has been used up so that the reserve roll (20) and the empty carrier (4) of the dispensing roll (10) drop, and wherein the sensing element (11) can be displaced by the dropping reserve roll (20) and returns to the sensing position once the reserve roll has dropped, **characterized in that** the sensing element (11) acts upon the circumferential surface of the dispensing roll (10) and abuts slidingly on the dispensing roll and, once the paper of the dispensing roll (10) has been used up, interacts with both blocking devices (7, 8) only in the final portion of its path so that the reserve roll (20) and the empty carrier (4) of the dispensing roll (10) drop downwards.

2. The paper dispenser according to claim 1, **characterized in that** the empty carrier (4) of the dispensing roll (10) slides downwards into a receiving space upon release of the blocking device (8).

3. The paper dispenser according to claim 1 or 2, **characterized in that** the sensing element (11) is acted upon by a spring (17).

4. The paper dispenser according to one of claims 1 to 3, **characterized in that** the sensing element (11) is arranged on a bracket, the side parts of which are in the form of two-armed levers, wherein each first lever arm (12) protrudes into the guide track.

5. The paper dispenser according to claim 4, **characterized in that** both lever arms (12, 13) are disposed approximately at right angles to one another.

6. The paper dispenser according to claim 4 or 5, **characterized in that** each first lever arm (12) is coupled kinematically to both blocking devices (7, 8) such that the blocking devices (7, 8) are withdrawn from the guide track (6) only in a second portion of the pivoting path of the sensing element (11).

7. The paper dispenser according to claim 6, **characterized in that** a pin (14) is arranged on each first lever arm (12), the pin engaging in a curved slot (15) of the blocking device, the slot (15) having a first portion extending concentrically with respect to a pivot axis (19) of the sensing element (11) and a subsequent second portion extending eccentrically with respect thereto.

8. The paper dispenser according to claim 7, **characterized in that** the second portion of the slot draws closer to the pivot axis (19).

## Revendications

1. Distributeur du papier d'un rouleau de distribution (10) placé dans une position de distribution inférieure définie par un moyen de blocage (8), avec une glissière de guidage (6) pour un coulissement depuis le haut vers la position de distribution, où une position d'attente définie par un autre moyen de blocage (7) est prévue pour un rouleau de réserve (20) passant en position de distribution sous l'effet de la gravité, avec un dispositif de détection du diamètre du rouleau de distribution (10) et avec un dispositif de desserrage des moyens de blocage (7, 8) pour le rouleau de distribution (10) et pour le rouleau de réserve (20) après épuisement du papier du rouleau de distribution (10), le dispositif de détection du diamètre du rouleau de distribution (10) comportant un élément de contact (11) pouvant pivoter, dont le pivotement desserre les deux moyens de blocage (7, 8) après épuisement du papier du rouleau de distribution (10), de manière à faire tomber le rouleau de réserve (20) et le support (4) vide du rouleau de distribution (10), et l'élément de contact (11) pouvant être repoussé par le rouleau de réserve (20) qui tombe et retournant en position de contact après la chute du rouleau de réserve, **caractérisé en ce que** l'élément de contact (11) est contraint contre la surface périphérique du rouleau de distribution (10) et repose en glissant sur le rouleau de distribution et ne coopère avec les deux moyens de blocage (7, 8) que sur le dernier segment de sa course après épuisement du papier du rouleau de distribution (10), de manière à faire tomber le rouleau de réserve (20) et le support (4) vide du rouleau de distribution (10).

2. Distributeur de papier selon la revendication 1, **caractérisé en ce que** le support (4) vide du rouleau de distribution (10) glisse vers un compartiment de réception vers le bas lors du desserrage du moyen de blocage (8) pour la position de distribution.

3. Distributeur de papier selon la revendication 1 ou la revendication 2, **caractérisé en ce que** l'élément de contact (11) est contraint par un ressort.

4. Distributeur de papier selon l'une des revendications 1 à 3, **caractérisé en ce que** l'élément de contact (11) est disposé sur un étrier dont les parties latérales sont des leviers à deux bras, chaque premier bras de levier (12) pénétrant dans la glissière de guidage (6).

5. Distributeur de papier selon la revendication 4, **caractérisé en ce que** les deux bras de levier (12, 13) sont disposés sensiblement perpendiculairement l'un à l'autre.

6. Distributeur de papier selon la revendication 4 ou la revendication 5, **caractérisé en ce que** chaque premier bras de levier (12) est couplé cinématiquement aux deux moyens de blocage (7, 8), de telle manière que les moyens de blocage (7, 8) ne retirent l'élément de contact (11) hors de la glissière de guidage (6) que dans un deuxième segment de la course de pivotement de l'élément de contact (11).

7. Distributeur de papier selon la revendication 6, **caractérisé en ce qu'**une goupille (14) est disposée sur chaque premier bras de levier (12), laquelle s'engage dans une fente (15) coudée d'un moyen de blocage, qui s'étend concentriquement à l'axe de pivotement (19) de l'élément de contact (11) sur un premier segment, et excentriquement à celui-ci sur un deuxième segment adjacent.

8. Distributeur de papier selon la revendication 7, **caractérisé en ce que** le deuxième segment de la fente se rapproche de l'axe de pivotement (19).
